# EUROPÄISCHE PATENTSCHRIFT

(11) **EP 3 920 667 B1**
(45) Veröffentlichungstag und Bekanntmachung des Hinweises auf die Patenterteilung: **22.06.2022**
(21) Anmeldenummer: 21182457.8
(22) Anmeldetag: 13.07.2020
(51) Int. Cl.: H05B 47/18

(54) **VERFAHREN ZUR ORTSGENAUEN AUTOMATISCHEN ADRESSIERUNG VON BUS-TEILNEHMERN MIT APPLIKATIVER SELBSTKALIBRIERUNG IN EINEM DIFFERENTIELLEN CAN-BUS-SYSTEM**
METHOD FOR THE PRECISE AUTOMATIC ADDRESSING OF BUS SUBSCRIBERS WITH APPLICABLE SELF-CALIBRATION IN A DIFFERENTIAL CAN BUS SYSTEM
PROCÉDÉ D'ADRESSAGE AVEC PRÉCISION AUTOMATIQUE DES ABONNÉS DE BUS À ÉTALONNAGE AUTOMATIQUE APPLICATIF DANS UN SYSTÈME DIFFÉRENTIEL CAN-BUS

(30) Priorität: 07.04.2020 DE 102020109717
(43) Veröffentlichungstag der Anmeldung: 08.12.2021
(62) Teilanmeldung aus: 20185504.6
(73) Patentinhaber: Elmos Semiconductor SE, 44227 Dortmund (DE)
(72) Erfinder: Niendorf, Jürgen, 15236 Frankfurt/Oder (DE); Gärtner, Nico, 15236 Frankfurt/Oder (DE)
(74) Vertreter: Rauschenbach, Marion

(56) Entgegenhaltungen:
- WO-A2-2018/114937
- CN-A- 104 345 176
- DE-A1- 10 349 600
- DE-A1-102018 110 252
- DE-B3-102015 004 455
- "Verfahren zur automatisierten Adressvergabe in CAN-Bussystemen ED - Darl Kuhn", IP.COM, IP.COM INC., WEST HENRIETTA, NY, US, 14. August 2009 (2009-08-14), XP013133047, ISSN: 1533-0001

## Beschreibung

Die vorliegende Erfindung bezieht sich auf das Gebiet der Elektrotechnik und der Elektronik im Speziellen auf das Gebiet der physischen differentiellen Kommunikationsschnittstellen in einer linearen BUS-Architektur mit einer hohen Datenrate und betrifft ein Verfahren zur ortsgenauen automatischen Adressierung von BUS-Teilnehmern mit applikativer Selbstkalibrierung in einem differentiellen CAN-BUS-System.

Zum Ansteuern von intelligenten LED-Ketten gibt es verschiedene Möglichkeiten. Unter einer intelligenten LED-Kette wird eine Aneinanderreihung von LEDs (light emitting diode) verstanden, die jeweils über einen LED-Treiber-Schaltkreis, d. h. einen LED-Controller, angesteuert werden. Dabei kann ein LED-Controller als Teilnehmer in der LED-Kette eine oder mehrere LEDs ansteuern. Durch eine zentrale Steuereinheit in der LED-Kette ist es möglich beispielsweise die Abstrahlintensität (Trimmen), Farbe usw. einzelner LEDs oder von LED-Gruppen in der Kette individuell über die LED-Treiber-Schaltkreise anzusteuern und einzustellen.

Eine vielseitige und häufig verwendete Lösung für das Ansteuern von LED-Ketten stellen BUS-Systeme dar. Mit einer solchen Vernetzungsstruktur können sehr viele Teilnehmer, auch als BUS-Teilnehmer bezeichnet, in ein zu applizierendes BUS-System eingebunden und mit Hilfe eines geeigneten BUS-Protokolls über bidirektionale Kommunikation verbunden werden. Für eine eineindeutige Unterscheidung der Teilnehmer innerhalb eines solchen BUS-Systems muss die ortsfeste Position der Teilnehmer in der BUS-Anordnung differenziert werden, was typischerweise durch individuelle Adresszuweisung jedes einzelnen Teilnehmers erreicht wird.

Eine naheliegende Möglichkeit ist jeden Teilnehmer mit einer festen Individualadresse zu versehen. Eine andere Möglichkeit ist eine zusätzliche Funktionalbedingung zu verwenden, um gleichartige IC's in einem solchen BUS-System am Anfang unterscheiden zu können. Beide Vorgehensweisen sind durch einen sehr hohen Aufwand gekennzeichnet und sind zumeist sehr unflexibel, wie z. B. beim Austausch oder beim Hinzufügen von einzelnen BUS-Teilnehmern.

WO 2018/114937 A2 offenbart ein verkettetes differentielles Zweidrahtdatenbussystem und ein Verfahren zur Initialisierung eines solchen differentiellen Zweidrahtdatenbusses.

Zur Verbesserung der Handhabbarkeit von BUS-Strukturen sind unterschiedliche Verfahren zur selbstständigen, unterscheidbaren Adressierung entwickelt worden. Das Prinzip der Autoadressierung ist für LIN-BUS-Systeme bereits Stand der Technik. Allerdings ist die physische Charakteristik des LIN-BUS in einigen Punkten, wie z. B. der maximalen Datenrate, der Störsicherheit oder auch der Abstrahlung, limitiert und für manche Applikationen nicht geeignet. Differentielle BUS-Strukturen sind bezüglich vieler physischer Eigenschaften deutlich leistungsfähiger als LIN-BUS-Systeme und weisen überdies bessere Abstrahleigenschaften auf. Allerdings sind vergleichbare Verfahren zur automatischen Adressierung, wie sie für LIN-BUS-Systeme bekannt sind, für differentielle BUS-Strukturen nicht bekannt. Eine typische differentielle BUS-Struktur ist der CAN-BUS.

Aus einer zur vorliegenden Erfindung zeitgleich angemeldeten Erfindung ist ein Autoadressierungsverfahren für differentielle BUS-Systeme für intelligent gesteuerte LED-Ketten bekannt. Mittels dieses Autoadressierungsverfahrens ist eine ortsgenaue Adressierung von LED-Treiber-IC's in einer linearen BUS-Topologie, die in Kettenstruktur angeordnet sind und gleichzeitig über eine differentielle Schnittstelle verfügen, ohne zusätzliche Adressleitung möglich. Die Adressierung erfolgt über die Auswertung eines Spannungsabfalls über parasitäre oder zusätzlich eingebrachte Leitungswiderstände zwischen den Teilnehmern. Dafür werden sowohl die physisch ohnehin vorliegenden Eigenschaften der differenziellen BUS-Struktur als auch das standardisierte Signalspiel des BUS genutzt.

Das erfindungsgemäße Verfahren in der zeitgleich angemeldeten Erfindung nutzt die in den beiden Leitungen zwischen den BUS-Teilnehmern des CAN-BUS eingefügten zusätzlichen Leitungswiderstände dafür, dass ein vom BUS-Master abgegebener dominanter Differenzpegel von BUS-Teilnehmer zu BUS-Teilnehmer durch diese BUS-Leitungswiderstände und den reduzierten Terminierungswiderstand am Ende des BUS jeweils etwas geringer wird. Diese Widerstände sind dabei so auszulegen, dass die normale CAN-BUS-Kommunikation nicht behindert oder gestört wird. Die positionsabhängige Abnahme des Spannungsdifferenzpegels wird zur Festlegung der BUS-Teilnehmer-Adressen benutzt. Dazu messen zunächst alle BUS-Teilnehmer mit Kommando vom BUS-Master (kurz: "InitAA" - IAA) den bei ihnen ankommenden dominanten Differenzpegel. Danach erfolgt auf ein weiteres Kommando des BUS-Masters (kurz: "ExecuteAA" - EAA) die gleichzeitige Übertragung dieser Messwerte der BUS-Teilnehmer an den BUS-Master. Derjenige BUS-Teilnehmer mit dem niedrigsten Messwert kann kollisionsfrei seinen Messwert bis zum letzten Bit übertragen und speichert für sich die niedrigste Adresse und scheidet für die Folgekommandos (EAA) von der Übertragung aus. Der BUS-Master wiederholt dieses Kommando, bis kein BUS-Teilnehmer mehr antwortet. Die jeweils zu speichernde Teilnehmer-Adresse korreliert zu der Anzahl der vorangegangenen kollisionsbehafteten Übertragungen. Dann haben alle BUS-Teilnehmer ihre Adresse ermittelt, der BUS-Master registriert dies wegen der ausbleibenden Antwort von BUS-Teilnehmern, und der BUS kann in den normalen applikativen Modus wechseln.

Die oben genannte Messung und Auswertung der Spannungsabfälle zwischen den BUS-Teilnehmern setzt eine große Genauigkeit voraus, vor allem wenn angenommen wird, dass der gesamte Spannungsabfall über die BUS-Struktur begrenzt ist und gleichzeitig aber auch eine hinreichend große Anzahl von BUS-Teilnehmern eingebunden werden soll. Im Stand der Technik werden solche Messpfade in integrierten Schaltkreisen im Produktionsprozess mittels automatischer Testsysteme abgeglichen, was häufig ein zeitintensiver Backend-Vorgang ist. Er muss über unterschiedliche Maschinen und Standorte reproduzierbar sein, den gesamten Temperaturbereich einschließen und entsprechend geringe Langzeit-Drift aufweisen.

Der vorliegenden Erfindung liegt somit die Aufgabe zugrunde, ein Verfahren zur ortsgenauen automatischen Adressierung von BUS-Teilnehmern mit applikativer Selbstkalibrierung in einem differentiellen CAN-BUS-System bereitzustellen, welches die oben beschriebenen Nachteile aus dem Stand der Technik nicht aufweist und welches ein zeitintensives Abgleichverfahren während des Herstellungsprozesses unnötig macht, um somit eine serienmäßige Produktionsfähigkeit ohne nennenswerte Mehraufwände zu verwirklichen.

Die Aufgabe wird durch die in den Patentansprüchen angegebene Erfindung gelöst. Vorteilhafte Ausgestaltungen sind Gegenstand der Unteransprüche, wobei die Erfindung auch Kombinationen der einzelnen abhängigen Patentansprüche im Sinne einer Und-Verknüpfung einschließt, solange sie sich nicht gegenseitig ausschließen.

Erfindungsgemäß wird ein Verfahren zur ortsgenauen automatischen Adressierung von BUS-Teilnehmern mit applikativer Selbstkalibrierung in einem differentiellen CAN-BUS-System angegeben, wobei die BUS-Teilnehmer längs eines CAN-BUS linear angeordnet sind und jeweils mit einem ersten Anschluss mit einer CANH-Leitung und mit einem zweiten Anschluss mit einer CANL-Leitung des CAN-BUS verbunden sind und ein CAN-BUS-Master am Anfang des CAN-BUS und mindestens am Ende des CAN-BUS ein Terminierungswiderstand angeordnet sind, wobei der CAN-BUS-Master und der Terminierungswiderstand die CANH-Leitung und die CANL-Leitung jeweils miteinander verbinden, das Verfahren weist folgende Schritte auf:
- Anschalten und/oder Zurücksetzen des CAN-BUS-Systems;
- Signalisieren eines Autoadressierungsmodus durch den CAN-BUS-Master an die BUS-Teilnehmer, die den Autoadressierungsmodus einstellen;
- Messen von drei Differenzspannungswerten während eines dominanten BUS-State an jedem BUS-Teilnehmer, wobei
   - ein erster Differenzspannungswert V_{0V} von GND gegen GND an jedem BUS-Teilnehmer gleichzeitig gemessen wird,
   - ein zweiter Differenzspannungswert V_{CANH} von der CANH-Leitung (3) gegen GND an jedem BUS-Teilnehmer gleichzeitig gemessen wird,
   - ein dritter Differenzspannungswert V_{CANL} von der CANL-Leitung gegen GND an jedem BUS-Teilnehmer gleichzeitig gemessen wird;
- Kompensieren eines individuellen Offsetfehlers für jeden BUS-Teilnehmer durch Subtrahieren des ersten V_{0V}-Differenzspannungswertes jeweils vom zweiten V_{CANH}-Differenzspannungswert und vom dritten V_{CANL}-Differenzspannungswert des jeweiligen BUS-Teilnehmers;
- Kompensieren eines individuellen Gainfehlers für jeden BUS-Teilnehmer (5) mittels eines Korrekturfaktors *kₖₒᵣᵣ,* wobei der Korrekturfaktor *kₖₒᵣᵣ* aus einem fixen BUS-Referenzwert V_{CMRef} und den kompensierten V*_{CANH}- und V*_{CANL}-Differenzspannungswerten gemäß *kₖₒᵣᵣ* = 2 ·V_{CMRef} / (V*_{CANH}+ V*_{CANL}) ermittelt wird;
- Ermitteln eines selbstkalibrierten Differenzspannungswertes V_{AA} gemäß V_{AA} = (V_{CANH} - V_{CANL}) · kₖₒᵣᵣ = (V_{CANH} - V_{CANL}) · (2·V_{CMRef}) / (V*_{CANH} + V*_{CANL}) durch jeden BUS-Teilnehmer;
- Gleichzeitiges Übermitteln der selbstkalibrierten Differenzspannungswerte V_{AA} von jedem BUS-Teilnehmer an den CAN-BUS-Master, wobei jeder BUS-Teilnehmer das Übermitteln seines Differenzspannungswertes V_{AA} solange wiederholt, bis dieser konfliktfrei bis zum letzten Bit an den CAN-BUS-Master übertragen wurde, wobei aus der Reihenfolge der konfliktfrei übermittelten Differenzspannungswerte V_{AA} mittels einer im CAN-BUS-System bekannten und festgelegten Zuordnungsvorschrift eine BUS-Knotenadresse für jeden BUS-Teilnehmer bestimmt wird.

Vorteilhafterweise sperrt derjenige BUS-Teilnehmer, der seinen selbstkalibrierten Differenzspannungswertes V_{AA} konfliktfrei an den CAN-BUS-Master übertragen hat, seine Übertragung an den CAN-BUS-Master.

Und auch vorteilhafterweise erfolgt eine Ablaufsteuerung der Verfahrensschritte automatisch und quasi-protokollgesteuert durch den CAN-BUS-Master.

Mit dem erfindungsgemäßen Verfahren wird es erstmals möglich, ein Verfahren zur applikativen Selbstkalibrierung der für die ortsgenaue automatische Adressierung von BUS-Teilnehmern in einem differentiellen CAN-BUS-System notwendigen Messanordnung anzugeben, mit dem ein zeitintensives Abgleichverfahren während des Herstellungsprozesses der ICs unnötig wird und welches ohne Probleme in einer serienmäßigen Produktion ohne nennenswerte Mehraufwände verwirklicht werden kann.

Erreicht wird dies durch ein Verfahren zur applikativen Selbstkalibrierung einer für die Autoadressierung in einem CAN-BUS-System notwendigen Messanordnung, welche vorzugsweise für ein und in einem CAN-BUS-System mit Autoadressierung genutzt wird. In dem CAN-BUS-System sind die BUS-Teilnehmer längs eines CAN-BUS linear angeordnet und jeweils mit einem ersten Anschluss mit einer CANH-Leitung und mit einem zweiten Anschluss mit einer CANL-Leitung des CAN-BUS verbunden. CANH kennzeichnet das CAN-High-Potential, CANL kennzeichnet das CAN-Low-Potential. Die Reihenfolge der Verbindung der ersten Anschlüsse der BUS-Teilnehmer mit der CANH-Leitung längs des CAN-BUS von einem CAN-BUS-Master hin zu einem Terminierungswiderstand ist gleich der Reihenfolge der Verbindung der zweiten Anschlüsse der BUS-Teilnehmer mit der CANL-Leitung längs des CAN-BUS vom BUS-Master hin zum Terminierungswiderstand. Ein CAN-BUS-Master ist am Anfang des CAN-BUS und ein Terminierungswiderstand am Ende des CAN-BUS angeordnet, wobei der CAN-BUS-Master und der Terminierungswiderstand die CANH-Leitung und die CANL-Leitung jeweils miteinander verbinden.

Das Verfahren weist folgende Schritte auf:
Voraussetzung für die Durchführung des erfindungsgemäßen Selbstabgleichs der BUS-Teilnehmer ICs ist, dass zunächst das CAN-BUS-System angeschaltet und/oder zurückgesetzt wird.

Für den Selbstabgleich werden drei Differenzspannungswerte während eines dominanten BUS-State an jedem BUS-Teilnehmer gemessen, wobei ein erster Differenzspannungswert V_{0V} von GND gegen GND an jedem BUS-Teilnehmer gleichzeitig gemessen wird, ein zweiter Differenzspannungswert V_{CANH} von der CANH-Leitung gegen GND an jedem BUS-Teilnehmer gleichzeitig gemessen wird, und ein dritter Differenzspannungswert V_{CANL} von der CANL-Leitung gegen GND an jedem BUS-Teilnehmer gleichzeitig gemessen wird. Ein Terminierungswiderstand befindet sich mindestens am Ende des differentiellen CAN-BUS, der aus der CANH- und CANL-Leitung gebildet wird. Der CAN-BUS-Master befindet sich am Anfang des CAN-BUS. Die Zuordnung des Anfangs und des Endes des CAN-BUS sind sprachlich so gewählt, dass damit der Beginn und das Ende eines sich linear erstreckenden CAN-BUS-Systems gekennzeichnet wird, wobei entscheidend ist, dass der CAN-BUS-Master einen dominanten BUS-State in den CAN-BUS einleitet und der Terminierungswiderstand an dem Ort angeordnet ist, der am weitesten vom CAN-BUS-Master entfernt ist und den Stromkreis zurück zum CAN-BUS-Master schließt.

In einem nächsten Schritt wird ein individueller Offsetfehler für jeden BUS-Teilnehmer durch Subtrahieren des ersten Differenzspannungswertes V_{0V} jeweils vom zweiten Differenzspannungswert V_{CANH} und vom dritten Differenzspannungswert V_{CANL} des jeweiligen BUS-Teilnehmers kompensiert. Die Offset-kompensierten Differenzspannungswerte sind V*_{CANH} und V*_{CANL}.

Anschließend wird ein individueller Gainfehler für jeden BUS-Teilnehmer mittels eines Korrekturfaktors *kₖₒᵣᵣ* kompensiert, wobei der Korrekturfaktor *kₖₒᵣᵣ* aus einem fixen BUS-Referenzwert V_{CMRef} und den kompensierten V*_{CANH}- und V*_{CANL}-Differenzspannungswerten gemäß *kkorr* = 2 _{·}V_{CMRef} / (V*_{CANH} + V*_{CANL}) ermittelt wird. Der BUS-Referenzwert V_{CMRef} ist frei wählbar. Vorzugsweise entspricht der BUS-Referenzwert V_{CMRef} der nominalen auftretenden Common-Mode-Spannung des vom CAN-BUS-Master bereitgestellten dominanten BUS-State Signals gemäß (V_{CANH} + VCANL)/2. Zwar ändern sich die Einzelpegel V_{CANH}, V_{CANL} über den BUS, aber bei einer hinreichend gleichmäßigen Widerstandsverteilung zwischen der CANH- und CANL-Leitung über die gesamte BUS-Länge verändert sich die Common-Mode-Spannung nicht in entartender Weise zwischen den BUS-Teilnehmern.

In einem nächsten Schritt wird aus den Messwerten ein selbstkalibrierter Differenzspannungswert V_{AA} gemäß V_{AA} = (V_{CANH} - V_{CANL}) · kₖₒᵣᵣ = (V_{CANH} - V_{CANL}) · (2·V_{CMRef}) / (V*_{CANH} + V*_{CANL}) in jedem BUS-Teilnehmer ermittelt. Damit ist der Selbstabgleich der BUS-Teilnehmer abgeschlossen. Mit dem erfindungsgemäßen Verfahren ist es möglich, mittels drei einzelner Messungen, nämlich einer Spannungsmessung von 0V/Kurzschluss, von V_{CANH} und von V_{CANL} für jeden BUS-Teilnehmer entlang des CAN-BUS und den nachfolgenden Übertragungen aller Spannungswerte der BUS-Teilnehmer zum BUS-Master, allen BUS-Teilnehmern eine Adresse zuzuweisen.

In einer Ausgestaltung des Verfahrens ist der BUS-Referenzwert V_{CMRef} frei wählbar. In einer bevorzugten Ausgestaltung des erfindungsgemäßen Verfahrens entspricht der BUS-Referenzwert V_{CMRef} der nominal auftretenden Common-Mode-Spannung des vom BUS-Master bereitgestellten dominanten BUS-State Signals gemäß (V_{CANH} + V_{CANL})/2. Der BUS-Referenzwert ist ein festgelegter Wert für alle BUS-Teilnehmer bzw. für alle produzierten IC's mit Autoadressierungsfähigkeit, Dieser Wert kann im Prinzip beliebig gewählt/festgelegt werden, vorzugsweise wird aber für die Normierung des Messwertes des dominanten Signals (V_{CANH} - V_{CANL}) die nominale Common-Mode-Spannung V_{CM} des dominanten Signals vom Master (V_{CM_Master} = (V_{CANH_Master} + V_{CANL_Master})/2 ) verwendet, was somit eine typische Normierung von 1 ergibt.

In einer Ausgestaltung des Verfahrens erfolgt die Einspeisung der GND-Leitung der Versorgung für den Betrieb des CAN-BUS-Systems am BUS-Ende. Das sorgt dafür, dass systematisch ein in Richtung BUS-Ende nur negativ werdender GND-Shift entsteht, wodurch sich die Differenz zwischen den Messwerten benachbarter BUS-Teilnehmer nur vergrößert und somit eine sicherere Positionserkennung gewährleistet wird.

Das beschriebene Verfahren zur applikativen Selbstkalibrierung einer für eine ortsgenaue automatische Adressierung von BUS-Teilnehmern notwendigen Messanordnung können vorteilhafterweise in dem erfindungsgemäßen Verfahren zur ortsgenauen automatischen Adressierung von BUS-Teilnehmern mit applikativer Selbstkalibierung in einem differentiellen CAN-BUS-System eingesetzt werden.

Das erfindungsgemäße Verfahren zur ortsgenauen automatischen Adressierung von BUS-Teilnehmern mit applikativer Selbstkalibierung in einem differentiellen CAN-BUS-System weist folgende Schritte auf:
Zunächst wird das CAN-BUS-System angeschaltet und/oder zurückgesetzt.

Anschließend signalisiert der CAN-BUS-Master allen BUS-Teilnehmern (BUS-Slaves), dass eine Autoadressierung stattfindet, woraufhin die BUS-Teilnehmer einen Autoadressierungsmodus einstellen, d. h. die Autoadressierung wird in jedem BUS-Teilnehmer initialisiert und der Auftrag zur Messung der im folgenden beschriebenen Differenzspannungen wird von jedem BUS-Teilnehmer ausgeführt.

Für den zuerst erfolgenden Selbstabgleich werden drei Differenzspannungswerte während eines dominanten BUS-State an jedem BUS-Teilnehmer gemessen, wobei ein erster Differenzspannungswert V_{0V} von GND gegen GND an jedem BUS-Teilnehmer gleichzeitig gemessen wird, ein zweiter Differenzspannungswert V_{CANH} von der CANH-Leitung gegen GND an jedem BUS-Teilnehmer gleichzeitig gemessen wird, und ein dritter Differenzspannungswert V_{CANL} von der CANL-Leitung gegen GND an jedem BUS-Teilnehmer gleichzeitig gemessen wird. Ein Terminierungswiderstand befindet sich mindestens am Ende des differentiellen CAN-BUS, der aus der CANH- und CANL-Leitung gebildet wird. Der CAN-BUS-Master befindet sich am Anfang des CAN-BUS. Die Zuordnung des Anfangs und des Endes des CAN-BUS sind sprachlich so gewählt, dass damit der Beginn und das Ende eines sich linear erstreckenden CAN-BUS-Systems gekennzeichnet wird, wobei entscheidend ist, dass der CAN-BUS-Master einen dominanten BUS-State in den CAN-BUS einleitet und der Terminierungswiderstand an dem Ort angeordnet ist, der am weitesten vom CAN-BUS-Master entfernt ist und den Stromkreis zurück zum CAN-BUS-Master schließt.

In einem nächsten Schritt wird ein individueller Offsetfehler für jeden BUS-Teilnehmer durch Subtrahieren des ersten Differenzspannungswertes Vov jeweils vom zweiten Differenzspannungswert V_{CANH} und vom dritten Differenzspannungswert V_{CANL} des jeweiligen BUS-Teilnehmers kompensiert. Die Offset-kompensierten Differenzspannungswerte sind V*_{CANH} und V*_{CANL}.

Anschließend wird ein individueller Gainfehler für jeden BUS-Teilnehmer mittels eines Korrekturfaktors *kₖₒᵣᵣ* kompensiert, wobei der Korrekturfaktor *kₖₒᵣᵣ* aus einem fixen BUS-Referenzwert V_{CMRef} und den kompensierten V*_{CANH}- und V*_{CANL}-Differenzspannungswerten gemäß *kkorr* = 2 ·V_{CMRef} / (V*_{CANH} + V*_{CANL}) ermittelt wird. Der BUS-Referenzwert V_{CMRef} ist frei wählbar. Vorzugsweise entspricht der BUS-Referenzwert V_{CMRef} der nominalen auftretenden Common-Mode-Spannung des vom CAN-BUS-Master bereitgestellten dominanten BUS-State Signals gemäß (V_{CANH} + VCANL)/2. Zwar ändern sich die Einzelpegel V_{CANH}, V_{CANL} über den BUS, aber bei einer hinreichend gleichmäßigen Widerstandsverteilung zwischen der CANH- und CANL-Leitung über die gesamte BUS-Länge verändert sich die Common-Mode-Spannung nicht in entartender Weise zwischen den BUS-Teilnehmern.

In einem nächsten Schritt wird aus den Messwerten ein selbstkalibrierter Differenzspannungswert V_{AA} gemäß V_{AA} = (V_{CANH} - VCANL) · kₖₒᵣᵣ = (V_{CANH} - V_{CANL}) · (2·V_{CMRef}) / (V*_{CANH} + V*_{CANL}) in jedem BUS-Teilnehmer ermittelt.

Für die Durchführung der Autoadressierung wird in einem nächsten Verfahrensschritt von jedem BUS-Teilnehmer gleichzeitig der selbstkalibrierte Differenzspannungswert V_{AA} an den CAN-BUS-Master übermittelt, wobei jeder BUS-Teilnehmer das Übermitteln seines Differenzspannungswertes V_{AA} solange wiederholt, bis dieser konfliktfrei bis zum letzten Bit an den CAN-BUS-Master übertragen wurde, wobei aus der Reihenfolge der konfliktfrei übermittelten Differenzspannungswerte V_{AA} mittels einer im CAN-BUS-System bekannten und festgelegten Zuordnungsvorschrift eine BUS-Knotenadresse für jeden BUS-Teilnehmer bestimmt wird. Basierend auf den vorangegangenen Konflikt-behafteten Messwertübertragungen ordnen sich die BUS-Teilnehmer selbst eine BUS-Knotenadresse zu. Der BUS-Master kann die Korrektheit der Gesamtzahl der BUS-Teilnehmer prüfen, falls ihm die Anzahl der BUS-Teilnehmer im BUS-System von Anfang an bekannt ist.

Damit unterscheidet sich das erfindungsgemäße Verfahren deutlich z. B. von LIN-Autoadressierungsverfahren, wo pro Messung nur ein BUS-Teilnehmer adressiert werden kann.

Derjenige BUS-Teilnehmer, der seinen selbstkalibrierten Differenzspannungswert V_{AA} konfliktfrei an den CAN-BUS-Master übertragen hat, speichert die BUS-Knotenadresse, die der Anzahl der bisher absolvierten konfliktbehafteten Übertragungsversuche an den CAN-BUS-Master entspricht und sperrt danach seine Übertragung an den CAN-BUS-Master.

Dementsprechend erfolgt die Übertragung des selbstkalibrierten Differenzspannungswertes V_{AA} von jedem BUS-Teilnehmer an den CAN-BUS-Master solange, bis diesem BUS-Teilnehmer eine gültige BUS-Knotenadresse zugeordnet wurde.

In einer Ausgestaltung des erfindungsgemäßen Verfahrens erfolgt eine Ablaufsteuerung der Verfahrensschritte automatisch und quasi-protokollgesteuert durch den CAN-BUS-Master. Das erfindungsgemäße Messverfahren mit Selbstabgleich beinhaltet durch den anwendungsbezogenen Ansatz eine ortsabhängige individuelle Offset- und Gain-Fehlerkorrektur der gesamten Messpfade innerhalb der BUS-Teilnehmer, wobei deren Ablauf automatisch innerhalb der BUS-Teilnehmer erfolgt und quasi-protokollgesteuert durch den CAN-Master angestoßen wird. Als stimulierende Messsignale werden gleichfalls die BUStypischen, physischen Pegel der Messanordnung verwendet, also grundsätzlich auf Grundlage der ohnehin vorhandenen, physischen Eigenschaften der BUS-Struktur. Die integrierte Messanordnung kann bei dieser Art der Signalaufbereitung den üblichen Prozess- und Parameterschwankungen unterliegen und muss keine überhöhten Genauigkeitsanforderungen erfüllen.

In einer weiteren Ausgestaltung des erfindungsgemäßen Verfahrens sind die BUS-Teilnehmer LED-Treiber-Schaltkreise, die eine oder mehrere LEDs steuern. Das erfindungsgemäße Verfahren ermöglicht die Selbstkalibrierung für eine einfachere und sichere Durchführung der Autoadressierung von LED-Ketten anhand des Spannungsabfalls der BUS-Leitungen der LED-Treiber-Schaltkreise. Diese Lösung erfordert lediglich eine BUS-Kommunikation, benötigt aber keine zusätzlichen Komponenten, wie Leitungen, Pins, externe Bauelemente usw.

Zusammenfassend bietet das erfindungsgemäße Verfahren folgende Vorteile: Für die Autoadressierung ist kein aufwendiger Abgleich am Ende des Herstellungsprozesses der ICs oder in der Applikation notwendig. Die Kalibrierung ist unabhängig sowohl von Temperatureinflüssen als auch von Langzeitdriften. Mit dem Verfahren können individuelle und ortsabhängige applikative Eigenschaften auf Modulebene berücksichtigt werden. Die Common-Mode-Spannung des BUS-Masters bildet die Referenz für den Selbstabgleich der Messeinrichtungen der BUS-Teilnehmer und macht eine hochpräzise externe oder interne Referenz überflüssig. Durch die geringen absoluten Genauigkeitsanforderungen, die an die Messung der Differenzspannungen gestellt werden, kann das Verfahren mit einem absolut minimalen zusätzlichen Hardwareaufwand im integrierten Schaltkreis (IC) für den Selbstabgleich durchgeführt werden, indem für die Messungen die ohnehin vorhandenen, physischen Eigenschaften der BUS-Struktur verwendet werden.

Die Erfindung soll nachfolgend an Ausführungsbeispielen näher erläutert werden.

### Die Zeichnungen zeigen

- Fig. 1: BUS-Teilnehmer (BUS-Slaves) in einem CAN-BUS-System, das die Spannungsabfälle an jedem BUS-Teilnehmer entlang des BUS für die Autoadressierung nutzt;
- Fig. 2: Prinzipielle Struktur des für den Selbstabgleich verwendeten Messverstärkers;
- Fig. 3: Schaltungsaufbau des Messverstärkers in SC-Technik zur Durchführung des Verfahrens zur Selbstkalibrierung einer für die Autoadressierung von differentiellen BUS-Schnittstellen notwendigen Messanordnung.

Die Figur 1 zeigt ein CAN-BUS-System 1, welches einen CAN-BUS 2 umfasst, der aus einer CANH-Leitung 3 und einer CANL-Leitung 4 gebildet ist. Zwischen der CANH-Leitung 3 und der CANL-Leitung 4 sind die BUS-Teilnehmer 5 längs des CAN-BUS 2 linear angeordnet und jeweils mit einem ersten Anschluss mit der CANH-Leitung 3 und mit einem zweiten Anschluss mit der CANL-Leitung 4 des CAN-BUS 2 verbunden. Die Reihenfolge der Verbindung der ersten Anschlüsse der BUS-Teilnehmer mit der CANH-Leitung 3 längs des CAN-BUS 2 von einem BUS-Master 6 hin zu einem Terminierungswiderstand 7 ist gleich der Reihenfolge der Verbindung der zweiten Anschlüsse der BUS-Teilnehmer 5 mit der CANL-Leitung 4 längs des CAN-BUS 2 vom BUS-Master 6 hin zum Terminierungswiderstand 7. Ein BUS-Master 6 am Anfang des CAN-BUS 2 und ein Terminierungswiderstand 7 mindestens am Ende des CAN-BUS 2 sind angeordnet, wobei der BUS-Master 6 und der Terminierungswiderstand 7 die CANH-Leitung 3 und die CANL-Leitung 4 jeweils miteinander verbinden.

Das Verfahren zur Selbstkalibrierung einer für die Autoadressierung notwendigen Messanordnung bzw. zum Selbstabgleich für die automatische Adressierung von BUS-Teilnehmern in einem CAN-BUS-System wird anhand der Figur 2 mit dem dargestellten Messverstärker erläutert.

Die durch den Messverstärker aufbereiteten Messspannungen Vₘₑₐₛ werden einem in der Regel ohnehin schon vorhandenen ADC zur Durchführung der Messungen zugeführt und anschließend nach verfahrensmäßiger Verrechnung der einzelnen Messwerte für die Autoadressierung verwendet. Für das Verfahren erfolgen zunächst drei einzelne Messungen während einem dominanten BUS-State, und zwar für die Potentiale von CANH, CANL und GND, geteilt über ${r}_{ln} = {R}_{Div} ⋅ {R}_{Add} / \left({R}_{ln}⋅{R}_{Add}+{R}_{Div}⋅{R}_{Add}+{R}_{ln}⋅{R}_{Div}\right)$

gemäß der beispielhaften Struktur des Messverstärkers in Figur 2, wobei r_{In} das Teilerverhältnis der Eingangsspannung zum Ausgang des Spannungsteilers 13 bezeichnet. Bei allen drei Messungen wird die Spannung ${V}_{Add} ⋅ {r}_{Add} = {V}_{Add} ⋅ {R}_{Div} ⋅ {R}_{ln} / \left({R}_{ln}⋅{R}_{Add}+{R}_{Div}⋅{R}_{Add}+{R}_{ln}⋅{R}_{Div}\right)$ mit r_{Add} = R_{Div} · R_{In} / (R_{In}·R_{Add} + R_{Div}·R_{Add} + R_{In}·R_{Div}), was das Teilerverhältnis der Hilfsspannung zum Ausgang des Spannungsteilers 13 bezeichnet, gleichermaßen addiert, wodurch ein Offset des Messverstärkers und der Folgestufen (ADC) für die Messung sicher auf einen positiven Wert gebracht werden soll. So ergeben sich für die drei Messungen entsprechende ADC-Werte für: ${V}_{M1} = {V}_{CANH} ⋅ {r}_{ln} + {V}_{Add} ⋅ {r}_{Add}$ ${V}_{M2} = {V}_{CANL} ⋅ {r}_{ln} + {V}_{Add} ⋅ {r}_{Add} und$ ${V}_{M3} = {V}_{GND} ⋅ {r}_{ln} + {V}_{Add} ⋅ {r}_{Add}$

Nun erfolgt die digitale Verrechnung der Werte gemäß: ${V}_{M13} = {V}_{M1} - {V}_{M3} = {V}_{CANH} ⋅ {r}_{ln}$ ${V}_{M23} = {V}_{M2} - {V}_{M3} = {V}_{CANL} ⋅ {r}_{ln}$ das sind nun die vom Offset bereinigten Messwerte für CANH und CANL.

Die zu kompensierende Differenzspannung ergibt sich zu ${V}_{Diff12} = {V}_{M1} - {V}_{M2} = {V}_{M13} - {V}_{M23} = \left({V}_{CANH}-{V}_{CANL}\right) * {r}_{ln .}$

Der Korrekturfaktor für diese Differenzspannung ergibt sich nach: ${k}_{korr} = 2 ⋅ {V}_{CMRef} / \left({V}_{M13}+{V}_{M23}\right) = 2 ⋅ {V}_{CMRef} / \left(\left({V}_{CANH}+{V}_{CANL}\right)⋅{r}_{ln}\right)$ wobei V_{CMRef} eine im Prinzip beliebig festlegbare Spannung ist, vorzugsweise aber der nominalen Common Mode Spannung entsprechen sollte.

Die korrigierte Differenzspannung für einen BUS-Teilnehmer 5 ergibt sich nun einfach aus: ${V}_{korr} = {k}_{korr} ⋅ {V}_{Diff12} = 2 ⋅ {V}_{CMRef} ⋅ \left({V}_{CANH}-{V}_{CANL}\right) / \left({V}_{CANH}+{V}_{CANL}\right) = {V}_{AA}$

Die wichtigste Voraussetzung für die Funktion eines Selbstabgleichs ist das Vorhandensein einer innerhalb des einzelnen BUS-Systems 1 von allen BUS-Teilnehmern 5 nutzbaren und messbaren Referenz, wofür die Common Mode Spannung des dominanten Signals vom Master 6 benutzt werden kann. An jedem BUS-Teilnehmer 5 werden drei einzelne Messungen im dominanten BUS-State benötigt, und zwar eine erste Spannungsmessung zwischen GND und GND, die einen ersten Differenzspannungswert Vov liefert, eine zweite Spannungsmessung zwischen CANH und GND, die einen zweiten Differenzspannungswert V_{CANH} liefert und eine dritte Spannungsmessung zwischen CANL_{L} und GND, die einen dritten Differenzspannungswert V_{CANL} liefert. Durch das Subtrahieren des Wertes aus der 0V-Messung von den beiden anderen Messungen erfolgt zunächst eine Offset-Kompensation. Der zu kompensierende Messwert ist die Differenz der Spannungsmessungen von V_{CANH} und V_{CANL} (also V_{CANH} - V_{CANL}). Der Korrekturfaktor *kₖₒᵣᵣ* für diese Differenz ergibt sich aus dem Quotienten der doppelten, im Prinzip beliebig festgelegten, nominellen Common-Mode-Spannung und der Summe der beiden im Offset kompensierten Werte für V_{CANH} und V_{CANL}, was dem Doppelten der vom Master bereitgestellten Common Mode Spannung des dominanten Signals entspricht. Das Produkt aus der Differenz und dem ermittelten Korrekturfaktor ((V_{CANH} - V_{CANL}) · *kₖₒᵣᵣ)* ergibt nun den innerhalb des BUS abgeglichenen, vergleichbaren Wert für die Differenzspannung von V_{CANH} und V_{CANL}.

Bei dem erfindungsgemäßen Verfahren ist es also möglich, über drei einzelne Messungen einen Selbstabgleich der BUS-Teilnehmer durchzuführen, um anschließend eine Autoadressierung für alle BUS-Teilnehmer im CAN-BUS zu starten. Vorteilhaft ist besonders, dass eine absolute Genauigkeit bei den Spannungsmessungen nicht erforderlich ist. Verwendung findet eine nur innerhalb des BUS gültige, quasi beliebige, Referenz, anstatt einer globalen absoluten Referenz wie sie bei einem Tester-Abgleich bereitgestellt werden müsste. Ein Vorteil die Common-Mode-Spannung des dominanten Signals vom BUS-Master 6 als Referenz zu nutzen, liegt darin, dass sie an allen BUS-Teilnehmern 5 gleichzeitig unverändert anliegt.

In Figur 3 ist eine Ausführungsform des Schaltungsaufbaus des Messverstärkers mit Nutzung der SC-Technik zur Durchführung des Verfahrens zur Selbstkalibrierung der Messeinrichtung für die Autoadressierung in einem CAN-BUS-System 1 dargestellt.

Mit dem vorgeschlagenen Verfahren kann auf einen Abgleich am Ende der IC-Produktion auf einem Testsystem, der eine enorme Präzision erfordert, verzichtet werden.

Der Selbstabgleich der Messeinrichtung für eine Autoadressierung in einer BUS-Applikation als solcher, benötigt weder eine absolute Genauigkeit, noch ist eine Langzeitstabilität der zu messenden Größen erforderlich. Es ist lediglich erforderlich, dass allen BUS-Teilnehmern 5 innerhalb eines BUS 2 zum Zeitpunkt des Selbstabgleichs eine gleiche Spannung zur Messung zur Verfügung steht. Genau hier setzt die Lösung für den Messverstärker sowie das dazugehörige vorgestellte Messverfahren an, und vermeidet so völlig unnötigen Aufwand und Präzision am Tester. Es werden nun nur noch drei einzelne Messungen im dominanten BUS-State benötigt. Durch Subtrahieren des Wertes der Vov-Messung von den beiden anderen Messungen (V_{CANH}, V_{CANL}) erfolgt zunächst die Offset-Kompensation. Von diesen beiden im Offset kompensierten Messungen (V*_{CANH}, V*_{CANL}) ist nun der Quotient aus Differenz und Summe ein Maß der im Gain korrigierten BUS-Differenzspannung, die ggf. nur noch sinnvoll zu normieren ist, beispielsweise mit der doppelten nominalen Common-Mode-Spannung.

Der Messverstärker und das zugehörige Messverfahren mit Selbstabgleich für CAN-AA+ (Auto-Addressing) kann für einen RGB-LED Multichannel PWM Controller IC mit einem CANPhy-Interface genutzt werden und bietet die Möglichkeit eines automatischen, sehr präzisen "Abgleichs" des Verstärkers bezüglich Offset und Gain in der Applikation bei/nach Power-On zum Zweck der Durchführung einer sicheren Autoadressierung im BUS-System 1.

### Bezugszeichenliste

- 1.: CAN-BUS-System
- 2.: CAN-BUS
- 3.: CAN-High-Leitung
- 4.: CAN-Low-Leitung
- 5.: BUS-Teilnehmer, LED-Treiber-Schaltkreis
- 6.: BUS-Master
- 7.: Terminierungswiderstand
- 8.: CANH-Eingang
- 9.: CANL-Eingang
- 10.: GND-Eingang
- 11.: Umschalter
- 12.: Hilfsspannung
- 13.: Spannungsteiler
- 14.: Gepufferte Ausgangsspannung des Spannungsteilers zum Analog Digital Umsetzer
- 15.: Buffer-Operationsverstärker

## Patentansprüche

1. Verfahren zur ortsgenauen automatischen Adressierung von BUS-Teilnehmern (5) mit applikativer Selbstkalibrierung in einem differentiellen CAN-BUS-System (1), wobei die BUS-Teilnehmer (5) längs eines CAN-BUS (2) linear angeordnet sind und jeweils mit einem ersten Anschluss mit einer CANH-Leitung (3) und mit einem zweiten Anschluss mit einer CANL-Leitung (4) des CAN-BUS (2) verbunden sind und ein CAN-BUS-Master (6) am Anfang des CAN-BUS (2) und mindestens am Ende des CAN-BUS (2) ein Terminierungswiderstand (7) angeordnet sind, wobei der CAN-BUS-Master (6) und der Terminierungswiderstand (7) die CANH-Leitung (3) und die CANL-Leitung (4) jeweils miteinander verbinden, das Verfahren weist folgende Schritte auf:
- Anschalten und/oder Zurücksetzen des CAN-BUS-Systems (1);
- Signalisieren eines Autoadressierungsmodus durch den CAN-BUS-Master (6) an die BUS-Teilnehmer (5), die den Autoadressierungsmodus einstellen;
- Messen von drei Differenzspannungswerten während eines dominanten BUS-State an jedem BUS-Teilnehmer (5), wobei
- ein erster Differenzspannungswert Vov von GND gegen GND an jedem BUS-Teilnehmer (5) gleichzeitig gemessen wird,
- ein zweiter Differenzspannungswert V_{CANH} von der CANH-Leitung (3) gegen GND an jedem BUS-Teilnehmer (5) gleichzeitig gemessen wird,
- ein dritter Differenzspannungswert V_{CANL} von der CANL-Leitung (4) gegen GND an jedem BUS-Teilnehmer (5) gleichzeitig gemessen wird;
- Kompensieren eines individuellen Offsetfehlers für jeden BUS-Teilnehmer (5) durch Subtrahieren des ersten Vov-Differenzspannungswertes jeweils vom zweiten V_{CANH}-Differenzspannungswert und vom dritten V_{CANL}-Differenzspannungswert des jeweiligen BUS-Teilnehmers (5);
- Kompensieren eines individuellen Gainfehlers für jeden BUS-Teilnehmer (5) mittels eines Korrekturfaktors *kₖₒᵣᵣ,* wobei der Korrekturfaktor *kₖₒᵣᵣ* aus einem fixen BUS-Referenzwert V_{CMRef} und den kompensierten V*_{CANH}- und V*_{CANL}-Differenzspannungswerten gemäß *kₖₒᵣᵣ* = 2 ·V_{CMRef} / (V*_{CANH}+ V*_{CANL}) ermittelt wird;
- Ermitteln eines selbstkalibrierten Differenzspannungswertes V_{AA} gemäß V_{AA} = (V_{CANH} - V_{CANL}) · kₖₒᵣᵣ = (V_{CANH} - V_{CANL}) · (2·V_{CMRef}) / (V*_{CANH} + V*_{CANL}) durch jeden BUS-Teilnehmer (5);
- Gleichzeitiges Übermitteln der selbstkalibrierten Differenzspannungswerte V_{AA} von jedem BUS-Teilnehmer (5) an den CAN-BUS-Master (6), wobei jeder BUS-Teilnehmer (5) das Übermitteln seines Differenzspannungswertes V_{AA} solange wiederholt, bis dieser konfliktfrei bis zum letzten Bit an den CAN-BUS-Master (6) übertragen wurde, wobei aus der Reihenfolge der konfliktfrei übermittelten Differenzspannungswerte V_{AA} mittels einer im CAN-BUS-System (1) bekannten und festgelegten Zuordnungsvorschrift eine BUS-Knotenadresse für jeden BUS-Teilnehmer (5) bestimmt wird.

2. Verfahren nach Anspruch 1, wobei derjenige BUS-Teilnehmer (5), der seinen selbstkalibrierten Differenzspannungswertes V_{AA} konfliktfrei an den CAN-BUS-Master (6) übertragen hat, seine Übertragung an den CAN-BUS-Master (6) sperrt.

3. Verfahren nach einem der vorherigen Ansprüche, wobei eine Ablaufsteuerung der Verfahrensschritte automatisch und quasi-protokollgesteuert durch den CAN-BUS-Master (6) erfolgt.

## Claims

1. Method for the locally precise automatic addressing of bus subscribers (5) with applicative self-calibration in a differential CAN bus system (1), wherein the bus subscribers (5) are linearly arranged along a CAN bus (2) and are each connected to a CANH line (3) of the CAN bus (2) by way of a first connection and to a CANL line (4) of the CAN bus (2) by way of a second connection, and a CAN bus master (6) is arranged at the start of the CAN bus (2) and a termination resistor (7) is arranged at the end of the CAN bus (2), wherein the CAN bus master (6) and the termination resistor (7) respectively connect the CANH line (3) and the CANL line (4) to one another, the method having the following steps of:
- switching on and/or resetting the CAN bus system (1) ;
- signalling an auto-addressing mode, by means of the CAN bus master (6), to the bus subscribers (5) which set the auto-addressing mode;
- measuring three differential voltage values during a dominant bus state at each bus subscriber (5), wherein
- a first differential voltage value V_{0V} of GND with respect to GND is measured at each bus subscriber (5) at the same time,
- a second differential voltage value V_{CANH} of the CANH line (3) with respect to GND is measured at each bus subscriber (5) at the same time,
- a third differential voltage value V_{CANL} of the CANL line (4) with respect to GND is measured at each bus subscriber (5) at the same time;
- compensating for an individual offset error for each bus subscriber (5) by respectively subtracting the first V_{0V} differential voltage value from the second V_{CANH} differential voltage value and from the third V_{CANL} differential voltage value of the respective bus subscriber (5) ;
- compensating for an individual gain error for each bus subscriber (5) by means of a correction factor kₖₒᵣᵣ, wherein the correction factor kₖₒᵣᵣ is determined from a fixed bus reference value V_{CMRef} and the compensated V*_{CANH} and V*_{CANL} differential voltage values according to kₖₒᵣᵣ = 2 · V_{CMRef}/ (V*_{CANH}+V*_{CANL}) ;
- determining a self-calibrated differential voltage value V_{AA} according to V_{AA} = (V_{CANH} - V_{CANL}) · kₖₒᵣᵣ = (V_{CANH} - V_{CANL}) · (2 · V_{CMRef}) / (V*_{CANH} + V*_{CANL}) by means of each bus subscriber (5);
- simultaneously transmitting the self-calibrated differential voltage values V_{AA} from each bus subscriber (5) to the CAN bus master (6), wherein each bus subscriber (5) repeats the transmission of its differential voltage value V_{AA} until the last bit of the latter has been transmitted to the CAN bus master (6) without conflict, wherein a bus node address is determined for each bus subscriber (5) from the sequence of differential voltage values V_{AA} transmitted without conflict by means of an assignment rule known and stipulated in the CAN bus system (1).

2. Method according to Claim 1, wherein that bus subscriber (5) which has transmitted its self-calibrated differential voltage value V_{AA} to the CAN bus master (6) without conflict blocks its transmission to the CAN bus master (6).

3. Method according to one of the preceding claims, wherein sequence control of the method steps is carried out automatically and virtually under protocol control by the CAN bus master (6).

## Revendications

1. Procédé d'adressage automatique avec précision du lieu de périphériques de BUS (5) avec auto-étalonnage applicatif dans un système de BUS CAN (1) différentiel, les périphériques de BUS (5) étant disposés linéairement le long d'un BUS CAN (2) et étant respectivement par une première borne à une ligne CANH (3) et par une deuxième borne à une ligne CANL (4) du BUS CAN (2) et un maître de BUS CAN (6) étant disposé au début du BUS CAN (2) et une résistance de terminaison (7) au moins à la fin du BUS CAN (2), le maître de BUS CAN (6) et la résistance de terminaison (7) reliant respectivement la ligne CANH (3) et la ligne CANL (4) l'une à l'autre, le procédé comprenant les étapes suivantes :
- mise en marche et/ou réinitialisation du système de BUS CAN (1) ;
- signalisation d'un mode d'auto-adressage par le maître de BUS CAN (6) aux périphériques de BUS (5) qui règlent le mode d'auto-adressage ;
- mesure de trois valeurs de tension différentielle pendant un état de BUS dominant au niveau de chaque périphérique de BUS (5),
- une première valeur de tension différentielle V_{0V} entre la masse et la masse étant mesurée simultanément au niveau de chaque périphérique de BUS (5),
- une deuxième valeur de tension différentielle V_{CANH} entre la ligne CANH (3) et la masse étant mesurée simultanément au niveau de chaque périphérique de BUS (5),
- une troisième valeur de tension différentielle V_{CANL} entre la ligne CANL (4) et la masse étant mesurée simultanément au niveau de chaque périphérique de BUS (5) ;
- compensation d'une erreur de décalage individuelle pour chaque périphérique de BUS (5) par soustraction de la première valeur de tension différentielle V_{0V} respectivement de la deuxième valeur de tension différentielle V_{CANH} et de la troisième valeur de tension différentielle V_{CANL} du périphérique de BUS (5) respectif ;
- compensation d'une erreur de gain respective pour chaque périphérique de BUS (5) au moyen d'un facteur de correction kₖₒᵣᵣ, le facteur de correction kₖₒᵣᵣ étant déterminé à partir d'une valeur de référence de BUS fixe V_{CMRef} et les valeurs de tension différentielles V*_{CANH} et V*_{CANL} compensées conformément à kₖₒᵣᵣ = 2•V_{CMRef} / (V*_{CANH} + V*_{CANL}) ;
- détermination d'une valeur de tension différentielle auto-étalonnée V_{AA} conformément à V_{AA} = (V_{CANH} - V_{CANL}) • kₖₒᵣᵣ = (V_{CANH} - V_{CANL}) • (2•V_{CMRef} / (V*_{CANH} + V*_{CANL}) par chaque périphérique de BUS (5) ;
- communication simultanée des valeurs de tension différentielle auto-étalonnée V_{AA} de chaque périphérique de BUS (5) au maître de BUS CAN (6), chaque périphérique de BUS (5) répétant la communication de sa valeur de tension différentielle V_{AA} jusqu'à ce que celle-ci ait été transmise au maître de BUS CAN (6) jusqu'au dernier bit, une adresse de nœud de BUS étant déterminée pour chaque périphérique de BUS (5) à partir de la séquence de valeurs de tension différentielle V_{AA} transmises sans conflit au moyen d'une prescription d'attribution connue et fixée dans le système de BUS CAN (1).

2. Procédé selon la revendication 1, le périphérique de BUS (5) qui a transmis sa valeur de tension différentielle V_{AA} sans conflit au maître de BUS CAN (6) bloquant sa transmission au maître de BUS CAN (6).

3. Procédé selon l'une des revendications précédentes, une commande de déroulement des étapes du procédé s'effectuant automatiquement et de manière quasi-commandée par protocole par le maître de BUS CAN (6).
